# EUROPÄISCHE PATENTSCHRIFT

(11) **EP 1 687 490 B1**
(45) Veröffentlichungstag und Bekanntmachung des Hinweises auf die Patenterteilung: **02.06.2010**
(21) Anmeldenummer: 04802787.4
(22) Anmeldetag: 22.11.2004
(51) Int. Cl.: E02F 3/43, F15B 11/20

(54) **HYDRAULISCHE STEUERANORDNUNG FÜR EIN MOBILES ARBEITSGERÄT**
HYDRAULIC CONTROL SYSTEM FOR A MOBILE PIECE OF EQUIPMENT
SYSTEME DE COMMANDE HYDRAULIQUE POUR ENGIN MOBILE

(30) Priorität: 25.11.2003 DE 10354957
(43) Veröffentlichungstag der Anmeldung: 09.08.2006
(73) Patentinhaber: Bosch Rexroth AG, 70184 Stuttgart (DE)
(72) Erfinder: KAUSS, Wolfgang, F-69340 Francheville (FR)
(74) Vertreter: Winter, Brandl, Fürniss, Hübner Röss, Kaiser, Polte Partnerschaft Patent- und Rechtsanwaltskanzlei
(86) Internationale Anmeldenummer: PCT/DE2004/002576
(87) Internationale Veröffentlichungsnummer: WO 2005/052266

(56) Entgegenhaltungen:
- DE-A1- 10 334 321
- DE-T0- 19 581 883
- US-A- 3 642 159
- US-B1- 6 561 751
- PATENT ABSTRACTS OF JAPAN Bd. 013, Nr. 465 (M-882), 20. Oktober 1989 (1989-10-20) -& JP 01 182419 A (KOMATSU LTD), 20. Juli 1989 (1989-07-20)

## Beschreibung

Die Erfindung betrifft eine Steueranordnung für ein mobiles Arbeitsgerät, insbesondere einen Radlader oder einen Baggerlader, nach dem Oberbegriff des Patentanspruchs 1.

Bei Radladern oder Baggerladern ist ein Ausleger schwenkbar an einem Rahmen angelenkt. Der Ausleger ist mittels eines sich am Rahmen abstützenden Auslegerzylinder verschwenkbar. An dem vom Rahmen entfernt liegenden Endabschnitt des Auslegers ist eine Schaufel gelagert, die über einen Schaufelzylinder verschwenkbar ist. Beide Zylinder sind als Differentialzylinder ausgeführt und werden zum Ein- und Ausfahren über je ein Vorsteuergerät mit einem zugeordneten Proportionalventil mit einer Verstellpumpe oder mit einem Tank verbunden.

Zum Absenken des Auslegers oder zur Überführung des Auslegers in einen Schwimmzustand, in dem die Schaufel zum Planieren auf dem Untergrund aufliegt, sind bei einer bekannten Lösung der Ausleger und die Schaufel jeweils über die Betätigung eines Steuerhebels ihres Vorsteuergeräts getrennt voneinander anzusteuern. Dabei werden die Steuerhebel der Vorsteuergeräte in ihrer Endlage verriegelt, so dass die Schaufel eine vorbestimmte Relativausrichtung einnimmt.

Nachteilig an dieser Lösung ist, dass der Fahrer beide Vorsteuergeräte zu bedienen hat, um die Verriegelung vorzunehmen bzw. die Verriegelung zu lösen, um den Ausleger wieder anzuheben. Des Weiteren ist nachteilig, dass beide Steuerhebel mit Verriegelungen ausgeführt sein müssen.

Aufgabe der Erfindung ist es, eine Steueranordnung für ein Arbeitsgerät, insbesondere einen Radlader oder einen Baggerlager zu schaffen, die eine vereinfachte Ansteuerung der Schaufel zum Überführen in ihre Sollposition ermöglicht.

Diese Aufgabe wird durch eine Steueranordnung mit den Merkmalen nach dem Patentanspruch 1 gelöst.

Erfindungsgemäß hat die Steueranordnung eine Ventilanordnung, die mit einer Steuerleitung einer Auslegersteuereinheit und mit einer signalleitung einer Schaufelsteuereinheit verbunden ist, so dass die Schaufel über einen in Richtung eines Absenkens des Auslegers wirksamen Steuerdruck der Auslegersteuereinheit in eine bestimmte Sollposition relativ zum Ausleger überführbar ist.

Durch die Ventilanordnung kann somit der Steuerdruck zum Absenken des Auslegers an die Schaufelsteuereinheit weitergeleitet werden, so dass ein Vorsteuergerät der Schaufelsteuereinheit nicht von Hand betätigt werden muss. Die Ansteuerung eines Proportionalventils der Schaufelsteuereinheit erfolgt dann über den von der Auslegersteuereinheit abgegebenen Steuerdruck. Somit bleibt ein Steuerhebel des Vorsteuergeräts der Schaufelsteuereinheit in seiner Neutrallage und wird nicht in seiner entsprechenden Endlage verriegelt.

Über ein Wechselventil wird der höhere der Steuerdrücke in der Signalleitung oder der Steuerleitung an das Proportionalventil der Schaufelsteuereinheit geführt. Das Wechselventil hat zwei Eingänge zum Anschluss der Signalleitung und der Steuerleitung und einen Ausgang, der mit einem Steuerraum des Proportionalventils der Schaufelsteuereinheit in Verbindung steht.

Bei einer bevorzugten Ausführungsform hat die Ventilanordnung ein in Grundstellung federvorgespanntes Schaltventil. Mittels eines Schaltmagneten, der über einen Aktivierungsschalter in einem Stromkreis bestrombar ist, ist das Schaltventil in eine Schaltstellung überführbar.

Vorteilhafterweise ist im Stromkreis ein Positionsschalter angeordnet, der diesen unterbricht, sobald die Schaufel ihre Sollposition eingenommen hat. Durch diese Unterbrechung wird das Schaltventil wieder in seine Grundstellung zurückgeführt, so dass der in Absenkrichtung wirksame Steuerdruck der Auslegersteuereinheit nicht weiter an die Schaufelsteuereinheit geleitet wird.

Bei einer Ausführungsform ist eine Endlageverriegelung zum Verriegeln eines Steuerhebels des Vorsteuergeräts der Auslegersteuereinheit in seinen Endlagen vorgesehen.

Sonstige vorteilhafte Ausführungsformen sind Gegenstand weiterer Unteransprüche.

Im Folgenden erfolgt eine ausführliche Erläuterung einer bevorzugten Ausführungsform anhand schematischer Darstellungen. Es zeigen
Figur 1 ein Schaubild einer erfindungsgemäßen Steueranordnung mit einem vereinfacht dargestellten Arbeitsgerät und
Figur 2 die erfindungsgemäße Steueranordnung nach Figur 1 in Einzelansicht.

Figur 1 zeigt ein Schaubild einer Steueranordnung eines mobilen Arbeitsgerätes, bspw. eines Radladers oder eines Baggerladers. Dieser hat einen Ausleger 2, der mit einem Endabschnitt an einem Rahmen 4 gelenkig gelagert ist. An dem von dem Rahmen 4 entfernt liegenden Endabschnitt des Auslegers 2 ist eine Schaufel 6 verschwenkbar gelagert. Der Ausleger 2 und die Schaufel 6 können über einen Auslegerzylinder 8 bzw. einen Schaufelzylinder 10 verschwenkt werden. Der Auslegerzylinder 8 stützt sich am Rahmen 4 ab und greift mit einer Kolbenstange 32 am Ausleger 2 an. Der Schaufelzylinder 10 stützt sich am Ausleger 2 ab und greift mit einer Kolbenstange 34 an der Schaufel 6 an. Beide Zylinder 8, 10 sind als doppelwirkende Zylinder ausgeführt.

Die Druckmittelversorgung der Zylinder 8, 10 erfolgt über jeweils eine Steuereinheit 12, 14. Die Steuereinheiten 12, 14 sind ähnlich aufgebaut und haben jeweils ein Vorsteuergerät 16, 18 mit einem Steuerhebel 20, 22, das über Steuerleitungen 38, 40 bzw. Signalleitungen 42, 44 mit Steuerräumen 46, 48 bzw. 50, 52 eines Proportionalventils 24, 26 in Verbindung steht. Die Proportionalventile 24, 26 sind in Richtung einer Neutralstellung federvorgespannt, in der sämtliche Anschlüsse der Steuereinheiten 12, 14 gegenüber einer Förderpumpe oder einem Tank abgesperrt sind. Durch Betätigung der Steuerhebel 20, 22 wird ein von einer Steuerölpumpe bereitgestellter Steueröldruck zu einem Steuerdruck reduziert an die Proportionalventile 24, 26 geleitet, die entsprechend der Betätigung der Steuerhebel aus ihrer Neutralstellung verschoben werden und somit der Ausleger 2 bzw. die Schaufel 6 entsprechend angesteuert werden.

Die Zylinder 8, 10, Steuereinheiten 12, 14, Vorsteuergeräte 16, 18, Steuerhebel 20, 22 und Proportionalventile 24, 26 werden im Folgenden nach ihrer Ausleger- oder Schaufelzuordnung Auslegerzylinder 8, Schaufelzylinder 10, Auslegersteuereinheit 12, Schaufelsteuereinheit 14, Auslegervorsteuergerät 16, Schaufelvorsteuergerät 18, Auslegersteuerhebel 20, Schaufelsteuerhebel 22, Auslegerproportionalventil 24 und Schaufelproportionalventil 26 genannt.

Das Auslegerproportionalventil 24 kann vier Stellungen zum Bewegen des Auslegers 2 in einen entsprechenden Betriebszustand einnehmen. Die möglichen Stellungen sind Anheben (Lift), Absenken (Low), Schwimmen (Float) und Halten (Neutral). In der Anhebestellung fährt die Kolbenstange 32 des Auslegerzylinders 8 aus und der Ausleger 2 wird gegen den Uhrzeigersinn verschwenkt. In der Absenkstellung fährt die Kolbenstange 32 ein und der Ausleger 2 wird im Uhrzeigersinn verschwenkt. In der Schwimmstellung fährt die Kolbenstange 32 ebenfalls ein, jedoch sind dabei die Druckräume des Auslegerzylinders 8 mit dem Tank verbunden, so dass der Ausleger 2 in einen Schwimmzustand überführt ist, in dem er quasi frei schwingbar auf dem Untergrund aufliegt. Eine derartiger Schwimmzustand des Auslegers 2 wird zum Beispiel zum Planieren des Untergrundes eingestellt, bei dem die Schaufel beim Fahren des Arbeitsgerätes über den Boden gezogen oder geschoben wird und somit Unebenheiten beseitigt werden können. In der Neutralstellung kann der Ausleger 2 in einer bestimmten Relativausrichtung zum Rahmen 4 gehalten werden.

Das Schaufelproportionalventil 26 kann drei Stellungen zum Bewegen der Schaufel 6 in einen entsprechenden Betriebszustand einnehmen. Die möglichen Stellungen sind Kippen (Dump), Aufnehmen (Crowd) und Halten (Neutral). In der Kippstellung fährt die Kolbenstange 34 des Schaufelzylinders 10 aus, so dass die Schaufel 6 eine Verschwenkung im Uhrzeigersinn ausführt und aufgenommene Sachen auskippen kann. In der Aufnahmestellung fährt die Kolbenstange 34 ein, so dass die Schaufel eine Verschwenkung gegen den Uhrzeigersinn durchführt und Sachen aufnehmen kann. In der Neutralstellung kann die Schaufel 6 in einer bestimmten Relativausrichtung zum Ausleger 2 gehalten werden.

Während des Schwimmzustandes des Auslegers 2 ist die Schaufel 6 vorzugsweise in eine Sollposition überführt, in der sie in einer bestimmten Winkellage zum Ausleger 6 angestellt ist. In dieser Sollposition ist die Schaufel 6 mit ihrer Schaufelkante 36 vom Untergrund beabstandet, um ein Aufreizen des Untergrundes zu vermeiden. Somit entspricht diese Sollposition vornehmlich einer Position der Schaufel 6, in der diese gegen den Uhrzeigersinn eingeschwenkt ist.

Die Auslegersteuereinheit 12 und die Schaufelsteuereinheit 14 stehen über eine erfindungsgemäße Ventilanordnung 28 miteinander in Verbindung, so dass ein in Richtung eines Absenken wirkendes Steuersignal der Auslegersteuereinheit 12 an das Schaufelproportionalventil 26 geführt werden kann.

Gemäß Figur 2 hat die Ventilanordnung 28 ein Schaltventil 54, das zwischen einer Auslegerverbindungsleitung 30 und einer Schaufelverbindungsleitung 58 angeordnet ist. Die Auslegerverbindungsleitung 30 ist andererseits mit der Steuerleitung 40 verbunden, die in Richtung des Absenkens des Ausleger 2 wirksam ist. Die Schaufelverbindungsleitung 58 erstreckt sich in Richtung der Signalleitung 44, die in Richtung der Sollposition der Schaufel 6 wirksam ist. Dabei sind die Schaufelverbindungsleitung 58. und die Signalleitung 44 an Eingängen eines Wechselventils 60 angeschlossen, dessen Ausgang mit dem Steuerraum 52 in Verbindung steht.

In der federvorgespannten Grundstellung des Schaltventils 54 sind die beiden Verbindungsleitungen 30, 58 gegeneinander abgesperrt, so dass kein Steuerdruck von der Auslegersteuereinheit 12 an die Schaufelsteuereinheit 14 geführt werden kann, wobei die Schaufelverbindungsleitung 58 mit dem Tank verbunden ist.

Zum Überführen des Schaltventils 54 in seine Schaltstellung, in der der Steuerdruck in der Steuerleitung 40 über das Wechselventil 60 auf das Schaufelproportionalventil 26 wirken kann, hat die Ventilanordnung 28 des Weiteren einen Stromkreis 62, über den ein Schaltmagnet 56 des Schaltventils 54 bestromt werden kann. In dem Stromkreis 62 ist eine Stromquelle 64, ein Aktivierungsschalter 66 und ein Positionsgeber 68 angeordnet. Der Aktivierungsschalter 66 und der Positionsgeber 68 sind in Öffnungsrichtung federvorgespannt und in Reihe geschaltet, so dass der Schaltmagnet 54 nur bestromt und die Federkraft der Vorspannfeder des Schaltventil 54 überwunden werden kann, wenn der Aktivierungsschalter 66 und der Positionsgeber 68 gleichzeitig geschlossen bzw. betätigt sind.

Der Aktivierungsschalter 66 wird von dem Fahrer betätigt, wenn die Schaufel 6 in ihre Sollposition überführt werden soll. Vorzugsweise ist er derart ausgeführt, dass er aus seiner vom Fahrer veranlasste geschlossene Betätigungsstellung in seine offene Stellung zurückkehrt, sobald der Stromkreis 64 unterbrochen wird. Ein manuelles Zurücksetzen des Aktivierungsschalters 66 ist jedoch ebenso vorstellbar.

Der Positionsgeber 68 wird mittel- oder unmittelbar von der Schaufel 6 in Abhängigkeit ihrer momentanen Verschwenkung bzw. Relativausrichtung zum Ausleger 6 betätigt. Er ist solange geschlossen, bis die Schaufel 6 ihre Sollposition eingenommen hat. Ist die Sollposition erreicht, öffnet der Positionsgeber 68 und der Stromkreis 62 wird unterbrochen. Der Stromkreis 62 wird wieder geschlossen, wenn sich die Schaufel 6 aus dieser Sollposition herausbewegt.

Figur 2 ist ferner zu entnehmen, dass das Auslegervorsteuergerät 12 eine Endlageverriegelung 70 mit einem Elektromagneten 72 und einem Halteelement 74 hat. Bei Überführung des Auslegersteuerhebels 20 in eine seiner Endlagen wird das Halteelement 74 über eine magnetische Kraft an dem Elektromagneten 72 gehalten, so dass der Auslegersteuerhebel 20 in seiner Lage gesichert ist. Die Entriegelung kann automatisch durch Ausschalten des Elektromagneten 72 erfolgen.

Im Folgenden wird die Funktionsweise dieser erfindungsgemäßen Steueranordnung erläutert.

Es sei angenommen, dass sich die Schaufel 6 nicht in ihrer Sollposition befindet. Der Positionsgeber 68 ist geschlossen. Folglich ist der Stromkreis 62 unterbrochen und das Schaltventil 54 befindet sich in seiner Grundstellung, in der die beiden Verbindungsleitungen 30, 58 gegeneinander abgesperrt sind und somit keine Verbindung zwischen der Auslegersteuereinheit 12 und der Schaufelsteuereinheit 14 hergestellt ist.

Soll nun der Ausleger 2 in seinen Schwimmzustand überführt werden, so ist die Schaufel 6 in ihre entsprechende Sollposition zu bringen. Dies bedeutet, dass die Schaufel 6 gegen den Uhrzeigersinn einzuschwenken ist, so dass bei Berührung des Untergrundes mit der Schaufel 6 die Schaufelkante 36 von diesem beabstandet ist und ein Eingraben der Schaufel 2 verhindert wird.

Der Fahrer betätigt den Aktivierungsschalter 66 und der Stromkreis 62 wird geschlossen, so dass der Schaltmagnet 56 bestromt wird und das Schaltventil 54 aus seiner Grundstellung in seine Schaltstellung gebracht wird. Die Auslegerverbindungsleitung 30 und die Schaufelverbindungsleitung 58 sind miteinander verbunden und ein in Richtung des Absenkens wirksamer Steuerdruck der Auslegersteuereinheit. 12 kann zum Schaufelproportionalventil 26 geführt werden.

Dieser Steuerdruck wird über eine entsprechende Verschwenkung des Auslegersteuerhebel 20 durch den Fahrer erzeugt. Gemäß dieser Verschwenkung des Auslegersteuerhebels 20 wird vom Auslegervorsteuergerät 16 ein hydraulisches Steuersignal generiert, so dass die Steuerräume 46, 48 mit einer entsprechenden Steuerdruckdifferenz beaufschlagt werden. Durch diese Steuerdruckdifferenz wird das Auslegerproportionalventil 24 aus seiner Neutralstellung in seine rechte Stellung gebracht, so dass der Ausleger 2 im Uhrzeigersinn verschwenkt und in seinen Schwimmzustand gebracht wird. Dabei wird der Auslegersteuerhebel 20 in seiner Endlage durch die Endlageverriegelung 70 verriegelt. Gleichzeitig wird dieser Steuerdruck über die Verbindungsleitungen 30, 58 und das Wechselventil 60 in den Steuerraum 52 des Schaufelproportionalventils 26 geführt, so dass zwischen den Steuerräumen 50, 52 eine Steuerdruckdifferenz generiert wird, durch die das Schaufelproportionalventil 26 nach links in seine Aufnahmestellung bewegt wird. Der Schaufelsteuerhebel 22 bleibt während des gesamten Prozesses unbetätigt.

Sobald die Schaufel 6 ihre Sollposition eingenommen hat, öffnet der Positionsgeber 68 und der Stromkreis 62 wird unterbrochen. Der Schaltmagnet 56 wird nicht mehr bestromt und das Schaltventil 54 wird über die Federkraft seiner Vorspannfeder zurück in seine Grundstellung bewegt, in der die verbindungsleitungen 30, 58 wieder gegeneinander abgesperrt sind. Außerdem öffnet aufgrund der Unterbrechung des Stromkreises 62 der Aktivierungsschalter 66 wieder bzw. wird manuell durch den Fahrer zurückgesetzt. Aufgrund des Zurücksetzens des Schaltventils 54 in seine Grundstellung kann der in Richtung des Einschwenkens der Schaufel 6 wirksame Steuerdruck der Auslegersteuereinheit 12 nicht mehr zum Schaufelproportionalventil 26 geführt werden. Der zuvor mit dem Steuerdruck beaufschlagt Steuerraum 52 ist über die Schaufelverbindungsleitung 58, das Wechselventil 60 und das Schaltventil 54 zum Tank druckentlastet und somit die Steuerdruckdifferenz zwischen den Steuerräumen 50, 52 aufgehoben, wodurch das Schaufelproportionalventil 26 wieder seine federvorgespannte Neutralstellung einnimmt.

Somit ist die Schaufel 6 in ihre Sollposition überführt.

Um die Schaufel 6 aus dieser Sollposition in einen Kippzustand zu bewegen, d.h. um die Schaufel 6 im Uhrzeigersinn auszuschwenken, betätigt der Fahrer den Schaufelsteuerhebel 22 derart, dass das Schaufelvorsteuergerät 18 ein Steuersignal erzeugt, so dass die Steuerräume 50, 52 des Schaufelproportionalventil 26 mit einer Steuerdruckdifferenz beaufschlagt werden und dieses aus seiner Neutralstellung nach rechts verschoben wird. Dabei wird automatisch, sobald die Schaufel 6 ihre Sollposition verlässt, der Positionsgeber 68 geschlossen, so dass der oben beschriebene Prozess quasi erneut beginnen kann.

Auch wenn oben die Überführung der Schaufel 6 in ihre Sollposition im Bezug auf den Schwimmzustand des Auslegers 2 beschrieben wird, so ist das Funktionsprinzip ebenfalls im Bezug auf eine allgemeine Absenkbewegung des Auslegers 2 anwendbar. Generell gilt, dass aufgrund der erfindungsgemäßen Steueranordnung ein in Richtung einer Absenkbewegung des Auslegers 2 wirksames Steuersignal der Auslegersteuereinheit 12 an die Schaufelsteuereinheit 14 weitergeleitet wird, so dass die Schaufel 6 in eine entsprechende Sollposition überführt wird.

Offenbart ist eine Steueranordnung für ein Arbeitsgerät, insbesondere einen Radlader oder einen Baggerlader, der an einem Ausleger eine Schaufel gelenkig gelagert hat, wobei die Steueranordnung eine Ansteuerung der Schaufel mittels eines Steuerdrucks einer Auslegersteuereinheit ermöglicht, so dass diese beim Absenken des Auslegers oder beim Überführen des Auslegers in einen Schwimmzustand in eine Sollposition gebracht werden kann.

### Bezugszeichenliste

- 2: Ausleger
- 4: Rahmen
- 6: Schaufel
- 8: Auslegerzylinder
- 10: Schaufelzylinder
- 12: Auslegersteuereinheit
- 14: Schaufelsteuereinheit
- 16: Auslegervorsteuergerät
- 18: Schaufelvorsteuergerät
- 20: Auslegersteuerhebel
- 22: Schaufelsteuerhebel
- 24: Auslegerproportionalventil
- 26: Schaufelproportionalventil
- 28: Ventilanordnung
- 30: Auslegerverbindungsleitung
- 32: Auslegerkolbenstange
- 34: Schaufelkolbenstange
- 36: Schaufelkante
- 38: Steuerleitung
- 40: Steuerleitung
- 42: Signalleitung
- 44: Signalleitung
- 46: Steuerraum
- 48: Steuerraum
- 50: Steuerraum
- 52: Steuerraum
- 54: Schaltventil
- 56: Schaltmagneten
- 58: Schaufelverbindungsleitung
- 60: Wechselventil
- 62: Stromkreis
- 64: Stromquelle
- 66: Aktivierungsschalter
- 68: Positionsgeber
- 70: Endlageverriegelung
- 72: Elektromagneten
- 74: Halteelement

## Patentansprüche

1. Steueranordnung für ein mobiles Arbeitsgerät, insbesondere einen Radlader oder einen Baggerlader, der einen über einen Auslegerzylinder (8) verschwenkbaren Ausleger (2) und eine Schaufel (6) hat, die über einen Schaufelzylinder (10) verschwenkbar an dem Ausleger (2) gelagert ist, mit je einer Steuereinheit (12,14) mit einem Vorsteuergerät (16, 18) und einem Proportionalventil (24, 26) zum Ansteuern des Ausleger- und des Schaufelzylinders (8, 10), **gekennzeichnet durch** eine Ventilanordnung (28), über die beim Absenken des Auslegers (2) eine in Richtung Absenkung wirksame Steuerleitung (40) der Auslegersteuereinheit (12) mit einer Signalleitung (44) der Schaufelsteuereinheit (14) verbindbar ist, so dass die Schaufel (6) über den an der Auslegersteuereinheit (12) abgegriffenen Steuerdruck in eine bestimmte Sollposition relativ zum Ausleger (2) überführbar ist.

2. Steueranordnung nach Patentanspruch 1, wobei die Ventilanordnung (28) zwischen einer Auslegerverbindungsleitung (30), die mit der Steuerleitung (40) verbunden ist, und einer Schaufelverbindungsleitung (58) angeordnet ist, die mit einem Eingang eines Wechselventils (60) verbunden ist, wobei das Wechselventil (60) mit einem weiteren Eingang mit der Signalleitung (44) und mit seinem Ausgang mit einem Steuerraum (52) des Schaufelproportionalventils (26) verbunden ist.

3. Steueranordnung nach Patentanspruch 1 oder 2, wobei die Ventilanordnung (28) ein in seiner Grundstellung federvorgespanntes Schaltventil (54) mit einem Schaltmagneten (56) hat, der über einen Aktivierungsschalter (66) in einem Stromkreis (62) bestrombar ist.

4. Steueranordnung nach Patentanspruch 3, wobei im Stromkreis (62) ein Positionsgeber (68) angeordnet ist, der diesen beim Erreichen der Sollposition der Schaufel (6) unterbricht.

5. Steueranordnung nach einem der vorhergehenden Patentansprüche, wobei ein Auslegersteuerhebel (20) des Auslegervorsteuergeräts (16) der Auslegersteuereinheit (12) in seinen Endlagen verriegelbar ist.

## Claims

1. Control arrangement for a mobile equipment, in particular a wheel loader or a backhoe loader, having a boom (2) pivotable by means of a boom cylinder (8), and having a shovel (6) pivotally mounted at the boom (2) by means of a shovel cylinder (10), each comprising a control unit (12, 14) having a pilot control device (16, 18) and a proportional valve (24, 26) for controlling the boom cylinder and the shovel cylinder (8, 10), **characterized by** a valve arrangement (28) whereby during lowering of the boom (2), a control line (40) of the boom control unit (12) acting in the direction of lowering may be connected with a signal line (44) of the shovel control unit (14), so that the shovel (6) may be taken into a particular target position relative to the boom (2) by means of the control pressure tapped at the boom control unit (12).

2. The control arrangement according to claim 1, wherein the valve arrangement (28) is arranged between a boom connecting line (30) connected with the control line (40) and a shovel connecting line (58) connected with an inlet of a shuttle valve (60), wherein the shuttle valve (60) is connected by another inlet with the signal line (44) and by its outlet with a control chamber (52) of the shovel proportional valve (26).

3. The control arrangement according to claim 1 or 2, wherein the valve arrangement (28) comprises a switching valve (54) which is spring-biased in its basic position and has a switching solenoid (56) which may be energized by means of an activation switch (66) in an electric circuit (62).

4. The control arrangement according to claim 3, wherein a position transmitter (68) is arranged in the electric circuit (62) which interrupts the latter as soon as the target position of the shovel (6) is reached.

5. The control arrangement according to any one of the preceding claims, wherein a boom control lever (20) of the boom pilot control device (26) of the boom control unit (12) is adapted to be locked in its end positions.

## Revendications

1. Système de commande pour un outil mobile, en particulier pour un chargeur à roues ou une pelle chargeuse, lequel/laquelle présente un avant-bras (2) pouvant pivoter par l'intermédiaire d'un cylindre de l'avant-bras (8) et une pale (6), qui est logée de manière à pouvoir pivoter au niveau de l'avant-bras (2) par l'intermédiaire d'un cylindre de pale (10), comportant respectivement une unité de commande (12, 14) avec un appareil de précommande (16, 18) et une vanne proportionnelle (24, 26) servant à commander le cylindre (8, 10) de l'avant-bras et de la pale, **caractérisé par** un système de vanne (28), par l'intermédiaire duquel, lors de l'abaissement de l'avant-bras (2), une conduite de commande (40) de l'unité de commande de l'avant-bras (12) active dans le sens de l'abaissement peut être reliée à une conduite de signal (44) de l'unité de commande de la pale (14), de sorte que la pale (6) peut être amenée par la pression de commande mesurée au niveau de l'unité de commande de l'avant-bras (12) dans une certaine position prescrite par rapport à l'avant-bras (2).

2. Système de commande selon la revendication 1, le système de vanne (28) étant disposé entre une conduite de raccordement de l'avant-bras (30), reliée à la conduite de commande (40), et une conduite de raccordement de la pale (58), reliée à une entrée de la vanne à alternance (60), la vanne à alternance (60) étant reliée par une autre entrée à la conduite de signal (44) et par sa sortie à une chambre de commande (52) de la vanne proportionnelle de la pale (26).

3. Système de commande selon la revendication 1 ou 2, le système de vanne (28) comportant une vanne de commutation (54) prétendue par ressort dans sa position initiale avec un aimant de commutation (56), lequel peut être alimenté par l'intermédiaire d'un commutateur d'activation (66) dans un circuit électrique (62).

4. Système de commande selon la revendication 3, un indicateur de position (68) étant disposé dans le circuit électrique (62), lequel indicateur de position coupe le circuit électrique lorsque la pale (6) atteint la position prescrite.

5. Système de commande selon l'une quelconque des positions précédentes, un levier de commande de l'avant-bras (20) de l'appareil de précommande de l'avant-bras (16) de l'unité de commande de l'avant-bras (12) pouvant être verrouillé dans ses positions finales.
